# EUROPÄISCHE PATENTSCHRIFT

(11) **EP 0 623 430 B1**
(45) Veröffentlichungstag und Bekanntmachung des Hinweises auf die Patenterteilung: **27.08.1997**
(21) Anmeldenummer: 94106799.3
(22) Anmeldetag: 01.05.1994
(51) Int. Cl.: B26B 5/00, B26D 3/18, B26D 3/26, B23D 35/00

(54) **Gemüsehobel**
Vegetable slicer
Coupe-légumes

(30) Priorität: 03.05.1993 DE 9306627 U
(43) Veröffentlichungstag der Anmeldung: 09.11.1994
(73) Patentinhaber: Schlund, Manfred, CH-7247 Saas i.Pr. (CH)
(72) Erfinder: Schlund, Manfred, CH-7247 Saas i.Pr. (CH)
(74) Vertreter: Brose, Manfred, Dr.

(56) Entgegenhaltungen:
- DE-B- 2 727 358
- FR-A- 2 302 139
- GB-A- 2 032 260
- GB-A- 2 256 579
- US-A- 4 038 892

## Beschreibung

Die Erfindung betrifft einen Gemüsehobel, insbesondere für Obst, Gemüse und ähnliche Lebensmittel, zum Schneiden des Schneidgutes in Scheiben oder Streifen.

Herkömmliche Gemüsehobel bestehen meist aus Rahmenelementen mit einer Anlauf- und einer Ablauffläche, vorzugsweise in einstückiger Ausbildung aus Kunststoff. Zwischen Anlauf- und Ablauffläche sind geeignete Schneid- oder Raspelmesser vorgesehen. Diese können austauschbar sein. Zum Raspeln oder Schneiden von Obst oder Gemüse wird das Schneidgut von der Anlauffläche über den Messerabschnitt in Richtung der Ablauffläche bewegt. Beim überfahren des Messerabschnitts wird das Schneidgut geschnitten und die entsprechenden Abschnitte werden hierbei zum Teil nach unten ausgeworfen.

Aus der DE-PS 27 27 358 C3 (IHLOW) ist ein Gemüsehobel, insbesondere für Obst, Gemüse und ähnliche Lebensmittel, bekannt zum Schneiden des Schneidgutes in Scheiben oder Streifen mit einer als höhenverstellbaren Zunge ausgebildeten Anlauffläche für das zu schneidende Gut, einer Auflagewalze für die zungenartige Anlauffläche, einem in der Bewegungsrichtung des Schneidgutes im Abstand oberhalb von der zungenartigen Anlauffläche ortsfest angeordneten, etwa parallel zur Anlauffläche ausgerichteten Scheibenschneidmesser, mit senkrecht zum Scheibenschneidmesser stehenden und in die Anlauffläche einschwenkbaren Streifenschneidmessern, wobei die Auflagewalze für die zungenartige Anlauffläche gleichzeitig als Träger für mindestens zwei Reihen von Streifenschneidmessern ausgebildet ist, der Messerabstand in jeder Reihe konstant aber von Reihe zu Reihe verschieden ist, für welche in der zungenartigen Anlauffläche Durchtrittsschlitze vorgesehen sind und wobei die Auflagewalze in unterschiedlichen Winkellagen verdrehbar ist, so daß die Streifenschnitte mit unterschiedlichen Messerabständen durchführbar sind. Bei diesem bekannten Gemüsehobel hat die Auflagewalze einen runden Querschnitt und ist exzentrisch gelagert. Durch ein Verdrehen der Walze ragen die auf der Walze vorgesehenen Messer somit in unterschiedlicher Höhe über die Anlauffläche hinaus.

Aus der GB-A-2 256 579 ist ebenfalls ein solcher Gemüsehobel mit exzentrisch gelagerter Auflagewalze bekannt, wobei die Auflagewalze einen mehreckigen Querschnitt aufweist. Die Herstellung und Montage exzentrisch ausgebildeter Bauteile erfordert jedoch herstellungstechnisch gesehen einen erhöhten Aufwand. Gerade im Bereich von Massenprodukten ist es heute im internationalen Wettbewerb jedoch unerläßlich, ständig preisgünstigere Herstellungs- und Montagemöglichkeiten zu suchen. Hier greift die vorliegende Erfindung ein.

Aufgabe der Erfindung ist es, einen Gemüsehobel der Eingangs genannten Art derart zu verbessern, daß er einfach und kostengünstig herstellbar ist.

Diese Aufgabe wird nach der erfindung durch einen Gemüsehobel mit den Merkmalen des Anspruchs 1 gelöst.

In Fortbildung der erfindung ist die Anlauffläche in einem kleinen Schwenbereich elastisch am Rahmen gelagert. Die Elastizität wird vorzugsweise dadurch erreicht, daß die Anlauffläche durch jeweils einen Schnitt vom Rahmen getrennt und damit federzungenartig ausgebildet ist.

In den Zeichnungen ist ein Ausführungsbeispiel der Erfindung wiedergegeben. Es zeigen :
- Fig. 1: einen Gemüsehobel in perspektivischer Darstellung,
- Fig. 2: eine Ansicht des Gemüsehobels aus Richtung des Pfeiles II von Figur 1,
- Fig. 3: einen Schnitt durch die Auflagewalze nach der Linie III - III von Figur 2 und
- Fig. 4: einen Schnitt durch den Gemüsehobel nach der Linie IV - IV von Figur 1.

In Figur 1 ist ein Gemüsehobel 1 mit einer Anlauffläche 2 für das Schneidgut, beispielsweise Gurken, Karotten, Zwiebeln, usw., wiedergegeben. Das Schneidgut wird mit seiner Stirnfläche auf die Anlauffläche 2 aufgesetzt. Die Anlauffläche 2 ist durch zwei seitliche Schnitte, von denen der Schnitt 21 in Figur 1 wiedergegeben ist, von den Rahmenelementen 11, 12 getrennt. Die Anlauffläche 2 hat daher die Eigenschaft einer elastischen Zunge. In der Anlauffläche 2 ist quer zur Bewegungsrichtung des Schneidgutes, die durch den Pfeil BR gekennzeichnet ist, eine Messerreihe mit senkrecht stehenden, zueinander parallelen und mit den Schneidkanten gegen das Schneidgut orientierten Streifenschneidmessern 31 wiedergegeben. Am Ende und oberhalb der Anlauffläche 2 ist parallel zu dieser in einer Ablauf- oder Schneidfläche 4 das Scheibenschneidmesser 5 angeordnet. Es hat sich bekanntermaßen als sehr vorteilhaft erwiesen, dem Schneidmesser 5 eine V-förmige Gestalt zu geben, wobei der V-Winkel mehr oder minder groß sein kann.

Figur 2 zeigt eine Walze 3, auf deren Umfang zwei Messersätze 31, 32 vorgesehen sind. Die beiden Messersätze 31, 32 unterscheiden sich durch die Anzahl und dem Abstand der Messer. Die Messersätze 31, 32 können auf der Walze 3 austauschbar sein.

Figur 3 zeigt eine Querschnittsansicht nach der Linie III - III von Figur 2 einer sechseckig ausgebildeten Walze 3. Erkennbar ist die zentrische Anordnung der Drehachse 36. Neben den Streifenschneidmessern 31, 32 sind geeignet ausgebildete Abstandsnocken 34, 35 vorhanden. Damit bei den enger stehenden Streifenschneidmssern 31 auch die vom Scheibenschneidmesser 5 abgeschnittenen Scheiben dünner ausfallen, ist der Nocken 35 deutlich länger ausgebildet als der Nocken 34, der mit dem Streifenschneidmesser 32 zusammenwirkt, wenn die Messer 32 in Schneidstellung geschwenkt worden sind.

Figur 4 zeigt schließlich eine teilweise aufgebrochene schematische Seitenansicht des erfindungsgemäßen Gemüsehobels 1. Deutlich erkennbar ist, daß die Walze 3 zentrischdrehbar in den Rahmenelementen 11, 12 gelagert ist. Die elastisch an den Rahmenelementen 11, 12 befestigte Anlauffläche 2 liegt auf dem Abstandsnocken 34 der Walze 3 auf. Die Schneidmesser 32 durchgreifen die Anlauffläche 2. In der Ablauffläche 4 liegt das Scheibenschneidmesser 5. Nur infolge der Unterstützung der Ablauffläche 2 durch die Abstandsnocken 34, 35 ist es möglich, der Anlauffläche 2 an ihrer zum Scheibenschneidmesser 5 orientierten Kante 23 (Figur 4) eine V-Form wie dem Schneidmesser 5 zu geben. Ohne die Unterstützung durch die Abstandsnocken 34, 35 würde die elastische Anlauffläche 2 durch den Druck des aufgesetzten Schneidgutes nach unten weggedrückt.

Wie vorstehend dargelegt worden ist, sind die Messer 5; 31, 32 austauschbar. Dieses bedeutet, daß die Messer nachträglich montiert werden und auch wieder demontierbar sind. Diese Eigenschaft des Gemüsehobels 1 hat den großen Vorteil, daß sämtliche Einzelteile und damit der gesamte Gemüsehobel 1 im hohen Maße recyclingfähig ist, da sämtliche verwandten Materialien trennbar sind.

## Patentansprüche

1. Gemüsehobel (1), insbesondere für Obst, Gemüse und ähnliche Lebensmittel, zum Schneiden des Schneidgutes in Scheiben oder Streifen mit einer als höhenverstellbare Zunge ausgebildeten Anlauffläche (2) für das zu schneidende Gut, eine Auflage walze (3) mit mehreckigem Querschnitt für die zungenartige Anlauffläche (2), einem in der Bewegungsrichtung (BR) des Schneidgutes im Abstand oberhalb von der zungenartigen Anlauffläche (2) ortsfest angeordneten, etwa parallel zur Anlauffläche (2) ausgerichteten Scheibenschneidmesser (5), mit senkrecht zum Scheibenschneidmesser (5) stehenden und in die Anlauffläche (2) einschwenkbaren Streifenschneidmessern (31, 32), wobei die Auflagewalze (3) für die zungenartige Anlauffläche (2) gleichzeitig als Träger für mindestens zwei Reihen von Streifenschneidmessern (31, 32) ausgebildet ist, der Messerabstand in jeder Reihe konstant aber von Reihe zu Reihe verschieden ist, für welche in der zungenartigen Anlauffläche (2) Durchtrittsschlitze vorhanden sind und wobei die Auflagewalze (3) in unterschiedlichen Winkellagen verdrehbar ist, sodaß die Streifenschnitte mit unterschiedlichen Messerabständen durchführbar sind, gekennzeichnet durch ein V-förmiges Scheibenschneidmesser (5) und eine Auflagewalze (3), die mit einer Welle (36) zentrisch im Rahmen gelagert ist und bei der über den Umfang der Auflagewalze (3) mehrere Abstandsnocken (34, 35) vorhanden sind, auf denen die walzenseitige Unterseite der Anlauffläche (2) aufliegt, wobei die Anlauffläche (2) mit ihrer Vorderkante (23) die Auflagewalze (3) überkragt und die Vorderkante (23) von den Abstandsnocken (34, 35) abgestützt ist.

2. Gemüsehobel nach Anspruch 1, dadurch gekennzeichnet, daß die Auflagewalze (3) einen sechseckigen Querschnitt hat.

3. Gemüsehobel nach Anspruch 1 oder 2, dadurch gekennzeichnet, daß die Anlauffläche (2) in einem kleinen Schwenkbereich elastisch am Rahmen (11, 12) gelagert ist.

4. Gemüsehobel nach Anspruch 3, dadurch gekennzeichnet, daß die Anlauffläche (2) durch jeweils einen Schnitt (21) vom Rahmen (11, 12) getrennt und damit federzungenartig ausgebildet ist.

## Claims

1. Vegetable slicer (1), especially for fruit, vegetables and similar foodstuffs, for the cutting of the stock, which is to be cut, into slices or strips, with a run-up surface (2), which is constructed as a tongue adjustable in height, for the stock to be cut, as support roller (3) with polygonal cross-section for the tongue-like run-up surface (2), a slice cutting knife (5), which is arranged in stationary position at a spacing above the tongue-like run-up surface (2) in the movement direction (BR) of the stock to be cut and which is oriented approximately parallelly to the run-up surface (2), with strip cutting blades (31, 32) extending perpendicularly with respect to the slice cutting knife (5) and pivotable into the run-up surface (2), wherein the support roller (3) for the tongue-like run-up surface (2) is formed at the some time as a carrier for a least two rows of strip cutting knives (31, 32), the knife spacing of which is constant in each row, but different from row to row, for which passage slots are present in the tongue-like run-up surface (2) and wherein the support roller (3) is rotatable into different angular positions so that the strip cuts can be performed at different knife spacings, characterised by a V-shaped slice cutting blade (5) and a support roller (3), which is centrally mounted in the frame by a shaft (34) and at which several spacer dogs (34, 34), on which the underside - towards the roller - of the run-up surface (2) bears, are present over the circumference of the support roller (3), wherein the run-up surface (2) by its first edge (23) overhangs the support roller (3) and the front edge (23) is supported by the spacer dogs (34, 34).

2. Vegetable slicer according to claim 1, characterised thereby that the support roller (3) has a hexagonal cross-section.

3. Vegetable slicer according to claim 1 or 2, characterised thereby that the run-up surface (2) is resiliently mounted at the frame (11, 12) in a small pivot range.

4. Vegetable slicer according to claim 3, characterised thereby that the run-up surface (2) is separated from the frame (11, 12) each time by a slot (21) and is thus formed to be like a spring tongue.

## Revendications

1. Rabot à légumes (1), en particulier pour fruits, légumes et denrées alimentaires semblables, pour la coupe du produit en tranches ou en lamelles, comportant une surface de présentation constituée d'une languette à hauteur réglable (2) pour le produit à couper, un cylindre d'appui (3) de section polygonale pour la surface de présentation du genre languette (2), un couteau de coupe en tranches (5) placé fixe une certaine distance au-dessus de la surface de présentation du genre languette (2) dans la direction de mouvement (BR) du produit à couper et orienté à peu près parallèlement à la surface de présentation (2), et des couteaux de coupe en lamelles (31, 32) perpendiculaires au couteau de coupe en tranches (5) et pouvant être engagés par rotation dans la surface de présentation (2), le cylindre d'appui (3) pour la surface de présentation du genre languette (2) constituant en même temps un support pour au moins deux rangs de couteaux de coupe en lamelles (31, 32), la distance entre ces couteaux étant constante dans chaque rang mais différente d'un rang à l'autre, des fentes de passage de ces couteaux existant dans la surface de présentation du genre languette (2) et le cylindre d'appui (3) pouvant être mis par rotation dans différentes positions angulaires, de sorte que les coupes en lamelles peuvent être exécutées avec différentes distances entre les couteaux, caractérisé par un couteau de coupe en tranches (5) en forme de V et un cylindre d'appui (3) qui est monté centré dans le bâti par un arbre (36) et sur le pourtour duquel existent plusieurs ergots d'écartement (34, 35) sur lesquels s'appuie la face inférieure côté cylindre de la surface de présentation (2), le bord avant (23) de la surface de présentation (2) étant situé au delà du cylindre d'appui (3) et supporté par les ergots d'écartement (34, 35).

2. Rabot à légumes selon la revendication 1, caractérisé par le fait que le cylindre d'appui (3) est de section hexagonale.

3. Rabot à légumes selon l'une des revendications 1 et 2, caractérisé par le fait que la surface de présentation (2) est montée sur le bâti (11, 12) élastiquement dans un petit domaine de rotation.

4. Rabot à légumes selon la revendication 3, caractérisé par le fait que la surface de présentation (2) est séparée de chaque côté du bâti (11, 12) par une coupure (21) et est ainsi du genre languette élastique.
